# EUROPÄISCHE PATENTSCHRIFT

(11) **EP 2 164 579 B1**
(45) Veröffentlichungstag und Bekanntmachung des Hinweises auf die Patenterteilung: **16.01.2013**
(21) Anmeldenummer: 08763313.7
(22) Anmeldetag: 12.06.2008
(51) Int. Cl.: A63B 49/00

(54) **BALLSCHLAGGERÄT**
BALL-STRIKING IMPLEMENT
ÉQUIPEMENT DE FRAPPE DE BALLE

(30) Priorität: 04.07.2007 CH 10752007
(43) Veröffentlichungstag der Anmeldung: 24.03.2010
(73) Patentinhaber: TEC Sportmanagement AG, 6300 Zug (CH)
(72) Erfinder: NAGLER, Hubert, A-2020 Hollabrunn (AT)
(74) Vertreter: Popp, Eugen
(86) Internationale Anmeldenummer: PCT/IB2008/052325
(87) Internationale Veröffentlichungsnummer: WO 2009/004514

(56) Entgegenhaltungen:
- EP-A- 1 790 392
- US-A- 1 559 986
- US-A- 2 456 023
- US-A- 3 547 440
- US-A- 3 815 660
- US-A- 4 005 862

## Beschreibung

Die Erfindung betrifft ein Ballschlaggerät, insbesondere Tennis-, Squash oder Badminton-Schläger, nach dem Oberbegriff des Patentanspruchs 1.

Herkömmliche, aus Kunststoff bestehende Ballschlaggeräte weisen einen Kopfrahmen mit einem Hohlprofil auf, in welchen Durchgangslöcher gebohrt sind. Durch diese Durchganglöcher wird die durchgehende Saite kreuzweise in Schlaufen gespannt. Es ist bekannt, dass die Durchgangslöcher einerseits den Kopfrahmen mechanisch schwächen und andererseits die Saite oder Saitenabschnitte scheuern, wodurch diese bei grosser Belastung dort reissen können. Deshalb werden die Durchgangslöcher mit Einzelösen oder Ösenbändern aus einem weichen thermoplastischen Kunststoff versehen.

Aus der US 3,547,440 ist ein Ballschlaggerät bekannt, bei dem winkelige Halteelemente zur Befestigung von Saitenabschnitten an dem Kopfrahmen aus Metall vorgesehen sind, die an dem Kopfrahmen aufwendig festgelötet sind.

Die US 4,005,862 zeigt ein Ballschlaggerät, bei welchem Halteösen zur Befestigung von Saitenabschnitten vorgesehen sind, die in einer Aussparung des Kopfrahmens angeordnet sind.

Aus der US 3,664,669 ist außerdem ein Ballschlaggerät bekannt, bei dem im Wesentlichen V-förmige Halteelemente ebenfalls in einer Aussparung des Kopfrahmens zur Befestigung von Saitenabschnitten angeordnet sind. Dadurch wird wesentlicher Teil des Kopfrahmens mechanisch geschwächt.

Bekannt sind auch Schläger mit einem Mittelstreifen aus thermoplastischem Kunststoff, dessen Härte kleiner oder gleich der Härte der Saite ist. An den Mittelstreifen sind beiderseits Hohlprofile aus faserverstärktem Kunststoff angeformt. Die Durchgangslöcher werden dabei in den Mittelstreifen gebohrt oder vorgefertigt, z.B. mit im Spritzgussverfahren gefertigten oder gepressten Kanälen.

Um diese Nachteile zu verhindern ist aus EP-A-0142286 ein Tennisschläger bekannt, der in einem Spritzgussverfahren hergestellt ist und einen Draht mit rechteckförmigen Ösen eingeformt hat, in welche die Saite kreuzweise gespannt ist. Die rechteckförmigen Ösen sind dabei in der Ebene der Schlagfläche angeordnet. Da der Kopfrahmen birnenförmig ausgebildet ist und die rechteckförmigen Ösen mit der oberen Kanten etwa parallel zur Innenseite des Kopfrahmens angeordnet sind, wird die Saite beim Bespannen entweder in die linke oder rechte Ecke der jeweiligen Ösen gezogen. Deswegen ist es schwierig, wenn nicht unmöglich, um eine gleichmässige Bespannung des Tennisschlägers zu erreichen. Ferner liegen die jeweiligen Saitenabschnitte dadurch nicht alle in derselben Ebene, da sie um die Ösen herum gezogen werden und somit eine Bespannung oder Schlagfläche, welche genau planparallel zum Kopfrahmen ist, kaum zu erreichen ist.

Der vorliegenden Erfindung liegt nun die Aufgabe zugrunde, ein Ballschlaggerät der vorgenannten Art so zu verbessern, dass eine gleichmässige Bespannung des Kopfrahmens ohne Schwächung desselben erhalten wird, wodurch es unerheblich ist, ob der Ball in der Mitte oder an den Enden des Schlägers getroffen wird.

Diese Aufgabe wird durch ein Ballschlaggerät mit den Merkmalen des Anspruchs 1 gelöst.

Weitere Vorteile der Erfindung folgen aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: einen Ausschnitt eines Kopfrahmens eines Tennisschlägers,
- Fig. 2: einen Querschnitt durch den Kopfrahmen gemäss der Linie A-A in Fig. 1
- Fig. 3: einen Querschnitt durch den Kopfrahmen im Bereich des sogenannten Herzstückes,
- Fig. 4 bis 6: verschiedene Ausführungen der eingesetzten Ösen,
- Fig. 7: eine perspektivische Darstellung eines Ausschnittes eines erfindungsgemäss ausgebildeten Kopfrahmens,
- Fig. 8: eine schematische Darstellung eines herkömmlichen Tennisschlägers bei der Ballannahme, und Fig. 9 eine schematische Darstellung eines erfindungsgemässen Tennisschlägers bei der Ballannahme.

Die Figuren 1 bis 6 beziehen sich auf ein Beispiel, welches nicht Teil der beanspruchten Erfindung ist.

In den Figuren sind für dieselben Elemente jeweils dieselben Bezugszeichen verwendet worden und erstmalige Erklärungen betreffen alle Figuren, wenn nicht ausdrücklich anders erwähnt.

In der Figur 1 ist rein schematisch einen Ausschnitt eines Kopfrahmens 1 eines an sich bekannten Tennisschlägers mit vier als Ösen ausgebildeten Halteelementen 2 und jeweils in zwei benachbarten Ösen eingespannte Saiten 3 und 3'. Wie ersichtlich sind die Ösen 2 so am Kopfrahmen 1 befestigt, dass die Ringfläche der Ösen 2 im wesentlichen senkrecht zur Rahmenebene 4, in welchem die Bespannung des Tennisschlägers liegt.

Figur 2 zeigt einen Querschnitt durch den Kopfrahmen 1 gemäss der Linie A-A in Fig. 1. Wie deutlich erkennbar ist der Kopfrahmen 1 hohl ausgebildet mit einer auf der innenliegenden Seite eine umlaufende ringsektorförmige flache Nut 5, welche eine senkrecht dazu eingebrachte Bohrung 6 aufweist, welche zur Aufnahme einer Öse 2 dient.

Figur 3 zeigt den Kopfrahmen 1 im Bereich des sogenannten Herzstückes des Tennisschlägers, bei welchem die beiden Rahmenteile 7 einen geringeren Durchmesser aufweisen und diese Rahmenteile 7 ein H-förmiges Mittelteil 8 einklemmen, welches ebenfalls eine ähnliche ringsektorförmige flache Nut 5' und eine Bohrung 6' aufweist zur Aufnahme einer Öse 2.

Figur 4 zeigt eine ovalförmige Öse 2A, Figur 5 eine elliptische Öse 2B und Figur 6 eine kreisrunde Öse 2C. Der Schaft 9 dieser Ösen 2A bis 2C ist jeweils mit einer Schraubenwindung 10 und einer vorderen Spitze 11 versehen, um einfacher in die Bohrung 6 eingeführt zu werden.

Figur 7 zeigt eine erfindungsgemässe Variante eines Kopfrahmens 13, der ebenfalls hohl ausgebildet ist und eine kreissektorförmige flache Nut 14 aufweist. In diesen Kopfrahmen sind ebenfalls Halteelemente vorgesehen, hier als bogenförmige Einzelteile oder Bügel 15 ausgebildet, welche einen kreissektorförmigen Mittelteil 16 und zwei gekrümmte Beine 17 aufweisen, welche der Krümmung des Kopfrahmens 13 im Bereich des oberen inneren und unteren inneren Randes entspricht. Somit bildet der Bügel 15 mit der flachen Nut 14 eine ovale Öffnung 18, durch welche die Saite 19 der Bespannung hindurchgeführt ist. Die Bügel 15 sind voll integriert im Kopfrahmen 13, welcher durch Laminieren mit sogenannten Prepregs oder in einem Spritzgussverfahren hergestellt ist.

In Figur 8 ist nun einen Rahmenausschnitt 20 eines herkömmlichen Tennisschlägers dargestellt, mit einer Saitenbespannung durch in den Kopfrahmen vorgesehenen Durchbohrungen (nicht ersichtlich). Dadurch dass die Saite 21 an ihrem Ende 22 am Kopfrahmen 20 fixiert ist, wird ein auf die Bespannung treffender Ball den Kopfrahmen auslenken, so dass der Ball nicht senkrecht zur Schlägerebene (Ruhezustand) abspringt, sondern in einem Winkel von etwa 80°. Ein professioneller Tennisspieler kann eine solche Auslenkung des Kopfrahmens 20 mit dem Handgelenk kompensieren. Um die Ballrichtung und die Ballgeschwindigkeit genau zu bestimmen, braucht es tagtägliche Übung und ein gutes Augenmass, was nur Tennisspieler in der oberen Klasse gelingt.

In Figur 9 ist nun der Kopfrahmen 1 des Tennisschlägers gemäss der vorliegenden Erfindung dargestellt, wobei das eingespannte Ende 25 der Saite 26 im Bügel 15 eine seitliche Bewegung macht, welche durch den Aufprall des Tennisballs verursacht wird. Dadurch wird die Energie des Tennisballs nunmehr von der Bespannung aufgefangen und nicht mehr durch eine Auslenkung des Kopfrahmens wie in Figur 8. Die ganze Bespannung oder Saitenbett wird somit seitlich ausgelenkt, wodurch eine viel präzisere Ballkontrolle möglich ist, da die Abprallrichtung stets senkrecht zur Schlägerebene ist und somit die Richtung des Balles mit einer ganz geringen Streubreite vom Tennisspieler beherrscht werden kann. Es ermöglicht Tennisspieler von jeder Spielklasse ohne grossen Kraftaufwand eine exakte Ballführung. Eine solche Bespannung hat den weiteren Vorteil, dass durch die seitliche Auslenkung der Saiten die Vibrationen des Kopfrahmens stark reduziert werden.

Der Kopfrahmen 1 bzw. 13 des hier beschriebenen Tennisschlägers ist im Spritzguss aus einem geeigneten faserverstärkten Kunststoff hergestellt. Die Bügel 15 sind wahlweise aus faserverstärktem Kunststoff, Metall wie beispielsweise Titan, Stahl, Buntmetall, Leichtmetall wie Aluminium oder deren Legierungen, oder aus einem Verbund dieser Materialien hergestellt. Dadurch kann der Kopfrahmen auch aerodynamisch günstiger gestaltet sein.

## Patentansprüche

1. Ballschlaggerät, insbesondere Tennis-, Squash- oder Badminton-Schläger, mit einem eine Schlagfläche umfassenden Kopfrahmen (1; 13), der hohl ausgebildet und aus einem faserverstärktem Kunststoff hergestellt ist, sowie einem daran angeformten Schaft mit Griff, wobei die Schlagfläche durch mindestens eine über Kreuz gespannte Saite (3; 19) bestimmt ist, welche im wesentlichen parallel zueinander am Kopfrahmen befestigte Saitenabschnitte bildet, **dadurch gekennzeichnet, dass** Halteelemente (15) als bogenförmige Einzelteile in Form von bogenförmigen Haltebügeln derart im Kopfrahmen, der durch Laminieren mit sogenannten Prepregs oder in einem Spritzgussverfahren hergestellt ist, eingebettet und voll integriert sind, dass die Bogenfläche im wesentlichen senkrecht zur Schlagfläche steht, wobei die Haltebügel jeweils einen kreissektorförmigen Mittelteil (16) und zwei gekrümmte Beine (17) aufweisen, welche der Krümmung des Kopfrahmens (13) im Bereich des oberen inneren und unteren inneren Randes entspricht, so dass die Saitenabschnitte in einer einzigen, die Schlagfläche bildenden Ebene liegen und die in den Haltebügeln (15) eingespannten Enden (26) der Saitenabschnitte beim Aufprall eines Tennisballs seitlich auslenkbar sind.

2. Ballschlaggerät nach Anspruch 1, **dadurch gekennzeichnet, dass** der Kopfrahmen (13) eine innere ovalförmige Nut (14) aufweist, welche zusammen mit dem bogenförmigen Halteelement (15) eine ovale Öffnung zur Aufnahme der Saite (19) der Bespannung formt.

## Claims

1. Ball-striking implement, especially a tennis, squash or badminton racket, having a head frame (1; 13) which comprises an impact surface and which is of hollow construction and made of a fibre-reinforced plastics material, and having, formed thereon, a stem with a handle, the impact surface being defined by at least one string (3; 19) which is stretched crosswise and which forms string portions fastened to the head frame substantially parallel to one another, **characterised in that** holding elements (15) are so embedded and fully integrated, as individual arcuate parts in the form of arcuate holding bows, in the head frame, which is manufactured by laminating with so-called prepregs or in an injection-moulding process, that the arched surface is substantially perpendicular to the impact surface, the holding bows each having a central part (16) in the shape of a sector of a circle and two curved legs (17), corresponding to the curvature of the head frame (13) in the region of the upper inner and lower inner edge, so that the string portions are located in a single plane forming the impact surface and the ends (26) of the string portions which are tautly secured in the holding bows (15) are laterally deflectable when struck by a tennis ball.

2. Ball-striking implement according to claim 1, **characterised in that** the head frame (13) has an inner oval-shaped groove (14) which forms, together with the arcuate holding element (15), an oval opening for receiving the string (19) of the stringing.

## Revendications

1. Equipement de frappe de balle, en particulier raquette de tennis, de squash ou de badminton, avec un cadre supérieur (1 ; 13) entourant une surface de frappe, conçu de manière creuse et réalisé dans une matière plastique renforcée par des fibres, ainsi qu'avec un manche formé contre ledit cadre et muni d'une poignée, dans lequel la surface de frappe est déterminée par au moins une corde (3 ; 19) tendue se croisant et formant des tronçons de corde fixés au cadre supérieur sensiblement parallèlement les unes aux autres, **caractérisé en ce que** des éléments de retenue (15), sous forme d'éléments individuels courbes ayant la forme d'étriers de retenue courbes, sont encastrés et complètement intégrés dans le cadre supérieur de telle sorte que la surface courbe est sensiblement perpendiculaire à la surface de frappe, ledit cadre supérieur étant réalisé par la stratification de feuilles dites préimprégnées ou par un procédé de moulage par injection, dans lequel les étriers de retenue présentent respectivement un élément central (16) en forme de secteur de cercle et deux jambes (17) incurvées qui correspondent à la courbure du cadre supérieur (13) dans la zone du bord supérieur intérieur et du bord inférieur intérieur, de telle sorte que les tronçons de corde se situent dans un unique plan formant la surface de frappe, et que les extrémités (26) des tronçons de corde tendues dans les étriers de retenue (15) peuvent être déviées latéralement lors de l'impact d'une balle de tennis.

2. Equipement de frappe de balle selon la revendication 1, **caractérisé en ce que** le cadre supérieur (13) présente une rainure (14) intérieure ovale qui, ensemble avec l'élément de retenue (15) courbe, forme une ouverture ovale destinée à recevoir la corde (19) du tamis.
